# EUROPÄISCHE PATENTSCHRIFT

(11) **EP 3 103 955 B1**
(45) Veröffentlichungstag und Bekanntmachung des Hinweises auf die Patenterteilung: **07.04.2021**
(21) Anmeldenummer: 16171271.6
(22) Anmeldetag: 25.05.2016
(51) Int. Cl.: E06B 3/96, E06B 3/964, E06B 11/02, E06B 11/04, E04H 17/14

(54) **MODULARES TRAGPROFIL MIT SPANNVORRICHTUNG**
MODULAR SUPPORTING PROFILE WITH TENSIONING DEVICE
PROFILE PORTEUR MODULAIRE COMPRENANT UN DISPOSITIF DE TENSION

(30) Priorität: 12.06.2015 AT 3712015
(43) Veröffentlichungstag der Anmeldung: 14.12.2016
(73) Patentinhaber: Holler, Ewald, 8430 Leitring (AT)
(72) Erfinder: Holler, Ewald, 8430 Leitring (AT)
(74) Vertreter: Schwarz & Partner Patentanwälte OG

(56) Entgegenhaltungen:
- EP-A1- 0 128 248
- EP-A2- 2 500 509

## Beschreibung

Die Erfindung betrifft ein modulares Tragprofil bestehend aus zumindest zwei in Längsrichtung aneinandergereihten, und an ihren einander zugewandten Stirnflächen durch zumindest eine Spannvorrichtung zusammengespannten Grundprofilsegmenten zur Befestigung von Stäben in einem im Wesentlichen normalen Winkel zur Längsrichtung der Grundprofilsegmente in den Grundprofilsegmenten.

Ein derartiges modulares Tragprofil wird beispielsweise für bodengeführte und freitragende Schiebetore sowie Zäune oder andere Vergitterungen verwendet, wobei durch das Zusammenspannen mehrerer Grundprofilsegmente die Länge des Schiebetors an die Öffnung im Zaun angepasst werden kann. Bekannte Tragprofile weisen Spannvorrichtungen auf, welche mittels Seilen oder Drähten, sowie durchgehenden Stangen die Grundprofilsegmente zusammenspannen

EP 2 500 509 A2 beschreibt ein modulares Tragprofil nach dem Oberbegriff des Anspruchs 1.

Als nachteilig hat sich in derartigen Systemen erwiesen, dass eine Verbindung mittels Seilen, welche durch Schraubsysteme gespannten werden, dazu führen kann, dass sich die Seile im Grundprofilsegment verdrehen und dehnen, was in weiterer Folge zu einer Lockerung der Verbindung führt. Bei einer Verwendung von Gewindestangen hingegen können sich die Gewindestangen im Profil bei der Montage mitdrehen, wodurch keine sichere Spannung gewährleistet werden kann. Spannvorrichtungen welche Drähte als Spannelement verwenden benötigen wiederum spezielles Werkzeug, um gespannt zu werden.

Es ist die Aufgabe der vorliegenden Erfindung ein modulares Tragprofil zu bilden, welches die Nachteile der oben aufgeführten Konstruktionen vermeidet, indem die Verbindung der Grundprofilsegmente durch eine Spannvorrichtung gewährleistet wird, die ohne spezielle Werkzeuge sicher gespannt werden kann und sich nicht nachträglich lockert.

Erfindungsgemäß wird die vorliegende Aufgabe dadurch gelöst, dass die zumindest eine Spannvorrichtung aus zumindest einem Sperrelement und zumindest zwei Spannelementen gebildet ist, welche mit dem zumindest einen Sperrelement durch Schraubverbindungen verbunden sind, und die Grundprofilsegmente Aufnahmen aufweisen, welche das zumindest eine Sperrelement verdrehsicher aufnehmen, wobei die zumindest zwei Spannelemente mit den beiden freiliegenden Stirnflächen der zumindest zwei Grundprofilsegmente verbunden sind.

Hierdurch wird der Vorteil erhalten, dass die Spannelemente mittels Schraubverbindungen mit dem Sperrelement verbunden werden können, da sich das Sperrelement durch die verdrehsichere Aufnahme im Grundprofilsegment nicht beim Einschrauben und Spannen der Spannelemente verdrehen kann, und somit eine sichere Spannung gewährleistet wird. Durch den modularen Aufbau und das Vorsehen von Sperrelementen in relativ kurzen Abständen ist der Vorteil erhalten, dass die Spannelemente, bedingt durch die Schwerkraft, praktisch nicht durchbiegen und folglich eine zuverlässige Zugspannung auf die Grundprofilsegmente aufbringen.

Ein weiterer Vorteil besteht darin, dass die Spannung der Spannvorrichtung durch die Verwendung von Schraubverbindungen mit handelsüblichen Werkzeugen durchgeführt werden kann, da die Spannelemente beispielsweise als Gewindestangen oder Gewindestifte mit aufgeschraubten Muttern, oder Schrauben ausgeführt werden können.

Es hat sich des Weiteren als vorteilhaft erwiesen die Sperrelemente der Spannvorrichtungen an den Positionen der einander zugewandten Stirnflächen der zusammengespannten Grundprofilsegmente zu positionieren, wodurch die beiden Grundprofilsegmente im Wesentlichen übergangslos ineinander übergehen. Besonders Vorteilhaft ist hierbei, dass durch die Sperrelemente eine Versteifung an der Position der einander zugewandten Stirnflächen der Grundprofilsegmente gegenüber Querbelastungen erreicht wird.

Die Enden des aus mehreren Grundprofilsegmenten bestehenden modularen Tragprofils werden in der Regel mit Abschlusskappen versehen. Ein weiterer Vorteil des vorliegenden modularen Tragprofils besteht darin, dass durch die Durchführung der Spannelemente der Spannvorrichtungen durch die Abschlusskappen diese an den Enden der Grundprofilsegmente fixiert werden und zur Kraftübertragung der Spannvorrichtung auf die Grundprofilsegmente dienen können.

Durch Befestigung von Stäben in den Grundprofilsegmenten, das zusammenspannen der Grundprofilsegmente mittels der Spannvorrichtung und die Verbindung der Stäbe an dem den Grundprofilsegmenten gegenüberliegenden Ende durch eine im Wesentlichen parallel zu dem Grundprofilsegment verlaufende Schiene wird ein modulares Zaunschiebetor gebildet.

Vorteilhafte Ausgestaltungen des erfindungsgemäßen modularen Tragprofils sowie alternative Ausführungsvarianten werden in weiterer Folge anhand der Figuren näher erläutert.
Figur 1 zeigt einen Ausschnitt eines modularen Tragprofils mit zwei aus dem Grundprofilsegment entfernten Spannvorrichtungen in einer Schrägansicht.
Figur 2 zeigt den Abschluss eines modularen Tragprofils mit vier im dargestellten Grundprofilsegment befestigten Stäben sowie einer Abschlusskappe, durch welche die Gewinde von zwei Spannelementen durchgeführt sind, die mittels Gewindemuttern gespannt werden, in einer Schrägansicht.
Figur 3 zeigt ein modulares Zaunschiebetor bestehend aus zwei Grundprofilsegmenten in welche eine Anzahl von Stäben befestigt sind die von einer zu den Grundprofilsegmenten parallel verlaufenden Schiene verbunden werden in einer schematischen Frontalansicht.

Figur 1 zeigt in einer schematischen Schrägansicht einen Abschnitt eines modularen Tragprofils 1 mit zwei aus dem Abschnitt eines in Figur 1 dargestellten Grundprofilsegments 2 entfernten Spannvorrichtungen 3. Das Grundprofilsegment 2 bildet die Basis für das modulare Tragprofil 1, in welche die Spannvorrichtungen 3 integriert werden. Die Spannvorrichtungen 3 bilden sich aus Spannelementen 4, welche mit zwischen den Spannelementen 4 liegenden Sperrelementen 5 verschraubt werden. In einer bevorzugten Ausführungsvariante sind die Sperrelemente 5, wie in Figur 1 dargestellt, als Gewindemuffen mit Sechskantprofil ausgeführt. Die Spannvorrichtungen 3 werden in Aufnahmen 6 des Grundprofilsegments 2 eingesetzt, welche in einer bevorzugten Ausführungsvariante, wie in Figur 1 dargestellt, als Nuten im Grundprofilsegment 2 ausgeführt sind und eine an das Querschnittsprofil der Sperrelemente 5 angepasste Form aufweisen. Die Sperrelemente 5 der Spannvorrichtungen 3 werden von den Aufnahmen 6 des Grundprofilsegments 2 somit verdrehsicher aufgenommen. In alternativen

Ausführungsvarianten sind andere Profilformen der Sperrelemente 5 wie beispielsweise Kantprofile oder elliptische Profile denkbar.

Die Spannvorrichtungen 4 werden mit den freiliegenden Stirnflächen der Grundprofilsegmente 2 verbunden und dort wie in Figur 2 in einer bevorzugten Ausführungsvariante dargestellt beispielsweise mit Gewindemuttern gespannt.

Die Sperrelemente 5 können an der Position von einander zugewandten Stirnflächen aufeinanderfolgender Grundprofilsegmente 2 eingesetzt werden, wodurch die Verbindung der Grundprofilsegmente 2 zusätzlich gegenüber Querbelastungen versteift wird.

In einer bevorzugten Ausführungsvariante werden außerdem, wie in Figur 1 dargestellt, zwei beabstandet zueinander parallel angeordnete Spannvorrichtungen 3 verwendet, wodurch eine gleichmäßige Drucklastverteilung im modularen Tragprofil 1 zur Erhöhung der Verbindungssteifigkeit erreicht wird.

Figur 2 zeigt in einer schematischen Schrägansicht die Verbindung der Spannelemente 4 mit den freiliegenden Stirnflächen der Grundprofilsegmente 2, sowie vier in einem im Wesentlichen normalen Winkel zur Längsrichtung des Grundprofilsegments 2 in das Grundprofilsegment 2 eingesetzte Stäbe 8. In einer bevorzugten Ausführungsvariante wird die Verbindung der Spannelemente 4 mit den freiliegenden Stirnflächen der Grundprofilsegmente 2 durch eine Abschlusskappe 7 hergestellt, durch welche die Spannelemente 2 durchgeführt sind. Die Spannung der Spannvorrichtung 3 wird in einer bevorzugten Ausführungsvariante mittels herkömmlicher Gewindemuttern durchgeführt, kann aber in alternativen Ausführungsvarianten durch die Verwendung von beispielsweise Schrauben als Spannelemente 4 realisiert werden. Hierdurch werden zugleich die Abschlusskappen 7 auf der freiliegenden Stirnfläche der Grundprofilsegmente 2 fixiert.

Die in Figur 2 dargestellten Stäbe 8 weisen ein quadratisches Querschnittsprofil auf. Es sind jedoch in alternativen Ausführungsvarianten beliebige andere Querschnittsprofile der Stäbe 8 wie beispielsweise oval, dreieckig, fünf- oder achteckig ebenso realisierbar wie Stäbe aus Flach- oder Bandstahl, Kombinationen der zuvor genannten, oder anderen Sonderformen zur Erzielung verschiedener optischer Erscheinungsbilder.

An den freiliegenden Stirnflächen der Grundprofilsegmente 2 sind in einer bevorzugten Ausführungsvariante die Sperrelemente 5 in den Aufnahmen 6 der Grundprofilsegmente 2 derart positioniert, dass diese in den Ebenen der freiliegenden Stirnflächen des Grundprofilsegments 2 enden. In diese werden kurze Spannelemente 4 eingeschraubt, welche durch die Abschlusskappen 7 geführt werden. Hierdurch wird eine gleichmäßige Drucklastverteilung an der Abschlusskappe 7, sowie ein sicherer Spannvorgang der Spannvorrichtung 3 erreicht. In einer bevorzugten Ausführungsvariante sind die kurzen Spannelemente 4 als Gewindestifte ausgeführt, in alternativen Ausführungsvarianten ist Verwendung von beispielsweise Schrauben als Spannelemente 4 möglich.

In einer bevorzugten Ausführungsvariante sind die Sperrelemente 5 mit Innengewinden versehen in welche die Spannelemente 4 eingeschraubt werden. In alternativen Ausführungsvarianten können die Sperrelemente 5 mit Außengewinden versehen sein, oder eine Kombination von Innen- und Außengewinden zur Anwendung kommen.

Die Grundprofilsegmente 2 des modularen Tragprofils 1 sind in einer bevorzugten Ausführungsvariante aus Stahlblech durch Rollformen oder Fügen oder aus Aluminium oder Aluminiumlegierungen durch Strangpressen oder Fügen hergestellt, wodurch fertigungstechnische Vorteile erreicht werden.

Die Sperrelemente 5 sind in einer bevorzugten Ausführungsvariante aus Stahl, Aluminium oder Aluminiumlegierungen hergestellt. Es sind alternative Ausführungsvarianten unter Verwendung sonstiger Metalle realsierbar.

Durch Verbindung der in den zusammengespannten Grundprofilsegmenten 2 befestigten Stäbe 8 durch eine im Wesentlichen parallel zu den Grundprofilsegmenten 2 verlaufende Schiene 9, die den oberen Abschluss der Stäbe 8, wie in Figur 3 dargestellt bildet, und der Integration von Rollen in zumindest ein Grundprofilsegment 2 wird ein modulares Zaunschiebetor 10 gebildet. Durch die Verwendung der Spannvorrichtungen 3 wird es ermöglicht das modulare Zaunschiebetor 10 in verschiedenen Längen durch Zusammenspannen der Grundprofilsegmente 2 zu realisieren.

Die Integration von Rollen in das Grundprofilsegment 2 ermöglicht die Bewegbarkeit des modularen Zaunschiebetores 10, wobei die Rollen auf einer im Boden verlegten Laufschiene bewegt werden. Eine weite Möglichkeit zur Bewegung des modularen Zaunschiebetores 10 besteht in der Verwendung von Laufrollen, auf welchen die Grundprofilsegmente 2 des modularen Zaunschiebetors 10 rollen.

Figur 3 zeigt in einer schematischen Frontalansicht ein modulares Zaunschiebetor 10 mit zwei zusammengefügten Grundprofilsegmenten 2, einer Anzahl von Stäben 8, sowie einer an den Grundprofilsegmenten 2 gegenüberliegenden Ende der Stäbe 8 positionierten Schiene 9. Durch unterschiedliche Positionierung der Schiene 9 zur Verbindung der Stäbe 8 in verschiedenen Abständen zum Grundprofilsegment 2 können in alternativen Ausführungsvarianten unterschiedliche Erscheinungsformen des modularen Zaunschiebetors 10 realisiert werden.

Durch die Verbindung des modularen Zaunschiebetores 10 mit einem Antriebssystem kann der Vorgang des Öffnens und Schließens automatisiert werden.

Es kann erwähnt werden, dass das modulare Tragprofil 1 auch dazu verwendet werden kann Tragwerke oder Fachwerke für Gebäude zu bilden, sowie im Gerüstbau eingesetzt werden kann. Weitere Anwendungsgebiete erschließen sich dem Fachmann durch diesen beispielhaften Verweis.

## Patentansprüche

1. Modulares Tragprofil (1) bestehend aus zumindest zwei in Längsrichtung aneinandergereihten, und an ihren einander zugewandten Stirnflächen durch zumindest eine Spannvorrichtung zusammengespannten Grundprofilsegmenten (2) zur Befestigung von Stäben (8) in einem im Wesentlichen normalen Winkel zur Längsrichtung der Grundprofilsegmente (2) in den Grundprofilsegmenten (2), wobei die zumindest eine Spannvorrichtung (3) aus zumindest einem Sperrelement (5) und zumindest zwei Spannelementen (4) gebildet ist, welche mit dem zumindest einen Sperrelement (5) durch Schraubverbindungen verbunden sind, wobei die zumindest zwei Spannelemente (4) mit den beiden freiliegenden Stirnflächen der zumindest zwei Grundprofilsegmente (2) verbunden sind, **dadurch gekennzeichnet, dass** die Grundprofilsegmente (2) Aufnahmen (6) aufweisen, welche das zumindest eine Sperrelement (5) verdrehsicher aufnehmen.

2. Modulares Tragprofil (1) gemäß Anspruch 1, **dadurch gekennzeichnet, dass** sich das zumindest eine Sperrelement (5) an der Position der einander zugewandten Stirnflächen der zumindest zwei Grundprofilsegmente (2) in den Aufnahmen (6) aufeinanderfolgender Grundprofilsegmente (2) befindet.

3. Modulares Tragprofil (1) gemäß einem der Ansprüche 1 oder 2, **dadurch gekennzeichnet, dass** die zumindest zwei Grundprofilsegmente (2) zumindest zwei beabstanded zueinander parallel verlaufende Spannvorrichtungen (3) aufnehmen.

4. Modulares Tragprofil (1) gemäß einem der Ansprüche 1 bis 3, **dadurch gekennzeichnet, dass** an den freiliegenden Stirnflächen der Grundprofilsegmente (2) Sperrelemente (5) in den Aufnahmen (6) der Grundprofilsegmente (2) derart positioniert sind, dass diese in der Ebene der freiliegenden Stirnflächen enden.

5. Modulares Tragprofil (1) gemäß einem der Ansprüche 1 bis 4, **dadurch gekennzeichnet, dass** an zumindest einer freiliegenden Stirnfläche zumindest eines Grundprofilsegments (2) eine Abschlusskappe (7) anschließt, welche mittels zumindest eines Spannelements (4) fixiert ist.

6. Modulares Tragprofil (1) gemäß einem der Ansprüche 1 bis 5, **dadurch gekennzeichnet, dass** das zumindest eine Sperrelement (5) mit einem Innengewinde versehen ist, in welches die zumindest zwei Spannelemente (4) eingeschraubt sind.

7. Modulares Tragprofil (1) gemäß einem der Ansprüche 1 bis 6, **dadurch gekennzeichnet, dass** die zumindest zwei Grundprofilsegmente (2) aus Stahlblech, insbesondere durch Rollformen oder Fügen hergestellt sind.

8. Modulares Tragprofil (1) gemäß einem der Ansprüche 1 bis 6, **dadurch gekennzeichnet, dass** die zumindest zwei Grundprofilsegmente (2) aus Aluminium oder Aluminiumlegierungen, insbesondere durch Strangpressen oder Fügen hergestellt sind.

9. Modulares Tragprofil (1) gemäß einem der Ansprüche 1 bis 8, **dadurch gekennzeichnet, dass** das zumindest eine Sperrelement (5) aus Stahl, Aluminium oder Aluminiumlegierungen hergestellt ist.

10. Modulares Zaunschiebetor (10) mit einem modularen Tragprofil (1) nach einem der Ansprüche 1 bis 9, bestehend aus zumindest zwei in Längsrichtung aneinandergereihten, und an ihren einander zugewandten Stirnflächen durch eine Spannvorrichtung (3) zusammengespannten Grundprofilsegmenten (2) zur Befestigung von Stäben (8) in einem im Wesentlichen normalen Winkel zur Längsrichtung der Grundprofilsegmente (2) in den Grundprofilsegmenten (2), wobei die Stäbe (8) durch zumindest eine im Wesentlichen parallel zu den Grundprofilsegmenten (2) verlaufende Schiene (9) verbunden sind, **dadurch gekennzeichnet, dass** die zumindest zwei Grundprofilsegmente (2) Aufnahmen (6) zur verdrehungssicheren Aufnahme zumindest eines Sperrelements (5) einer Spannvorrichtung (3) eines modularen Tragprofils (1) gemäß einem der Ansprüche 1 bis 9, aufweisen.

11. Modulares Zaunschiebetor (10) gemäß Anspruch 10, **dadurch gekennzeichnet, dass** das modulare Zaunschiebetor (10) mit einem Antriebssystem verbunden ist.

## Claims

1. A modular support profile (1) consisting of at least two basic profile segments (2) for the attachment of rods (8) in the basic profile segments (2) at an essentially normal angle to the longitudinal direction of the basic profile segments (2), the basic profile segments being strung together in the longitudinal direction and clamped together at their mutually facing end faces by at least one clamping device, wherein the at least one clamping device (3) is formed from at least one locking element (5) and at least two clamping elements (4), which are connected to the at least one locking element (5) by screw connections, the at least two clamping elements (4) being connected to the two exposed end faces of the at least two basic profile segments (2), **characterized in that** the basic profile segments (2) comprise seats (6) which receive the at least one locking element (5) in a rotationally fixed manner.

2. A modular support profile (1) according to claim 1, **characterized in that** the at least one locking element (5) is located at the position of the mutually facing end faces of the at least two basic profile segments (2) in the seats (6) of consecutive basic profile segments (2).

3. A modular support profile (1) according to any of claims 1 or 2, **characterized in that** the at least two basic profile segments (2) receive at least two clamping devices (3) extending in parallel in a spaced-apart fashion.

4. A modular support profile (1) according to any of claims 1 to 3, **characterized in that**, at the exposed end faces of the basic profile segments (2), locking elements (5) are positioned in the seats (6) of the basic profile segments (2) in such a way that they end in the plane of the exposed end faces.

5. A modular support profile (1) according to any of claims 1 to 4, **characterized in that**, at at least one exposed end face of at least one basic profile segment (2), an end cap (7) is attached, which is fixed by means of at least one clamping element (4).

6. A modular support profile (1) according to any of claims 1 to 5, **characterized in that** the at least one locking element (5) is provided with an internal thread into which the at least two clamping elements (4) are screwed.

7. A modular support profile (1) according to any of claims 1 to 6, **characterized in that** the at least two basic profile segments (2) are manufactured from sheet steel in particular by roll forming or joining.

8. A modular support profile (1) according to any of claims 1 to 6, **characterized in that** the at least two basic profile segments (2) are manufactured from aluminium or aluminium alloys in particular by extrusion or joining.

9. A modular support profile (1) according to any of claims 1 to 8, **characterized in that** the at least one locking element (5) is manufactured from steel, aluminium or aluminium alloys.

10. A modular sliding fence gate (10) comprising a modular support profile (1) according to any of claims 1 to 9, consisting of at least two basic profile segments (2) for the attachment of rods (8) in the basic profile segments (2) at an essentially normal angle to the longitudinal direction of the basic profile segments (2), the basic profile segments being strung together in the longitudinal direction and clamped together at their mutually facing end faces by a clamping device (3), wherein the rods (8) are connected by at least one rail (9) running essentially in parallel to the basic profile segments (2), **characterized in that** the at least two basic profile segments (2) comprise seats (6) for receiving at least one locking element (5) of a clamping device (3) of a modular support profile (1) according to any of claims 1 to 9 in a rotationally fixed manner.

11. A modular sliding fence gate (10) according to claim 10, **characterized in that** the modular sliding fence gate (10) is connected to a drive system.

## Revendications

1. Profilé porteur modulaire (1) constitué d'au moins deux segments de profilé de base (2) alignés l'un sur l'autre dans le sens longitudinal et tendus ensemble au niveau de leurs faces orientées l'une vers l'autre par au moins un dispositif de tension pour fixer des barreaux (8) selon un angle sensiblement perpendiculaire à la direction longitudinale des segments de profilé de base (2) dans les segments de profilé de base (2), l'au moins un dispositif de tension (3) étant formé d'au moins un élément de blocage (5) et d'au moins deux éléments de tension (4) qui sont reliés avec l'au moins un élément de blocage (5) par des raccords vissés, les au moins deux éléments de tension (4) étant reliés avec les deux faces libres des au moins deux segments de profilé de base (2), **caractérisé en ce que** les segments de profilé de base (2) présentent des logements (6) qui reçoivent l'au moins un élément de blocage (5) de manière solidaire en rotation.

2. Profilé porteur modulaire (1) selon la revendication 1, **caractérisé en ce que** l'au moins un élément de blocage (5) se trouve à l'emplacement des faces orientées l'une vers l'autre des aux moins deux segments de profilé de base (2), dans les logements de segments de profilés de base (2) successifs."

3. Profilé porteur modulaire (1) selon une des revendications 1 ou 2, **caractérisé en ce que** les au moins deux segments de profilé de base (2) reçoivent au moins deux dispositifs de tension (3) parallèles espacés entre eux.

4. Profilé porteur modulaire (1) selon une des revendications 1 à 3, **caractérisé en ce que**, sur les faces libres des segments de profilé de base (2), des éléments de blocage (5) sont positionnés dans les logements (6) des segments de profilé de base (2) de sorte que ceux-ci se terminent dans le plan des faces libres.

5. Profilé porteur modulaire (1) selon une des revendications 1 à 4, **caractérisé en ce que**, sur au moins une face libre d'au moins un segment de profilé de base (2) se raccorde un capuchon d'embout (7) qui est fixé au moyen d'au moins un élément de tension (4).

6. Profilé porteur modulaire (1) selon une des revendications 1 à 5, **caractérisé en ce que** l'au moins un élément de blocage (5) est doté d'un filetage intérieur dans lequel les au moins deux éléments de tension (4) sont vissés.

7. Profilé porteur modulaire (1) selon une des revendications 1 à 6, **caractérisé en ce que** les au moins deux segments de profilé de base (2) sont fabriqués en tôle d'acier, en particulier par roulage ou par assemblage.

8. Profilé porteur modulaire (1) selon une des revendications 1 à 6, **caractérisé en ce que** les au moins deux segments de profilé de base (2) sont fabriqués en aluminium ou en alliages d'aluminium, en particulier par extrusion ou par assemblage.

9. Profilé porteur modulaire (1) selon une des revendications 1 à 8, **caractérisé en ce que** l'au moins un élément de blocage (5) est fabriqué en acier, en aluminium ou en alliages d'aluminium.

10. Barrière coulissante modulaire (10) avec un profilé porteur modulaire (1) selon une des revendications 1 à 9, constituée d'au moins deux segments de profilé de base (2) alignés l'un sur l'autre dans le sens longitudinal et tendus ensemble au niveau de leurs faces orientées l'une vers l'autre par au moins un dispositif de tension (3) pour fixer des barreaux (8) selon un angle sensiblement perpendiculaire à la direction longitudinale des segments de profilé de base (2) dans les segments de profilé de base (2), les barreaux (8) étant reliés par au moins un rail (9) courant sensiblement parallèlement aux segments de profilé de base (2), **caractérisée en ce que** les au moins deux segments de profilé de base (2) présentent des logements (6) pour recevoir de manière solidaire en rotation au moins un élément de blocage (5) d'un dispositif de blocage (3) d'un profilé porteur modulaire (1) selon une des revendications 1 à 9.

11. Barrière coulissante modulaire (10) selon la revendication 10, **caractérisée en ce que** cette barrière coulissante modulaire (10) est reliée avec un système d'entraînement.
